# EUROPÄISCHE PATENTSCHRIFT

(11) **EP 2 072 699 B1**
(45) Veröffentlichungstag und Bekanntmachung des Hinweises auf die Patenterteilung: **06.04.2016**
(21) Anmeldenummer: 08021852.2
(22) Anmeldetag: 17.12.2008
(51) Int. Cl.: E04B 1/19, E04B 9/18, F21V 21/03

(54) **Aufhängevorrichtung für ein lösbar fixiertes Lastanschlagmittel**
Suspending device for a releasably fixed load pick-up means
Moyen de suspension pour un moyen de prise de charge fixé amoviblement

(30) Priorität: 21.12.2007 DE 102007061349
(43) Veröffentlichungstag der Anmeldung: 24.06.2009
(73) Patentinhaber: Nordbrock, Rainhard, 60388 Frankfurt am Main (DE)
(72) Erfinder: Nordbrock, Rainhard, 60388 Frankfurt/Main (DE)

(56) Entgegenhaltungen:
- WO-A1-97/23407
- US-A- 1 059 678
- US-A- 1 219 591
- US-A- 2 700 568
- US-A- 4 513 940
- US-A- 5 222 805

## Beschreibung

Die Erfindung betrifft eine Aufhängevorrichtung für ein lösbar fixiertes Lastanschlagmittel nach dem Oberbegriff der unabhängigen Ansprüche. Die Aufhängevorrichtung eignet sich insbesondere zum Fixieren an Tragwerkkonstruktionen, wie Gebäuden, Decken, Wänden, Raumfachwerken, Gitterkonstruktionen etc..

Eine Aufhängevorrichtung dieser Art ist aus DE 20 2006 018 937 U1 bekannt, welche ausschließlich zum Befestigen von Flächenelementen geeignet ist. Die Aufhängevorrichtung ist mittels einer Basisplatte an einer Tragwerkkonstruktion anordenbar ausgebildet. Dabei sind jeweils wenigstens ein erstes und ein zweites Flächenelement zumindest teilweise auf der Basisplatte auflegbar und mittels einer Halteeinrichtung fixierbar. Die Halteeinrichtung umfasst eine Drehverriegelung, welcher derart ausgebildet ist, dass in verschiedenen Stellungen das erste und anschließend das zweite Flächenelement auf die Basisplatte auflegbar sind. In der Stellung in der das zweite Flächenelement aufgelegt wird, ist das erste Flächenelement fixiert. In einer weiteren Stellung der Drehverriegelung sind beide Flächenelemente fixiert. Hierzu weist die Drehverriegelung eine senkrecht zur Mittelachse drehbar gelagerte Verriegelungsscheibe auf.
Diese Ausbildung ist lediglich auf das Fixieren von Flächenelementen (anzuschlagende Last) beschränkt. Weiterhin ist eine derartige Aufhängevorrichtung auf die lösbare Anordnung an Fixpunkten der Tragwerkkonstruktion an denen die jeweils anzuschlagenden Flächenelemente zusammentreffen beschränkt. Treffen die Flächenelemente nicht mit den Fixpunkten der Aufhängevorrichtungen zusammen, so ist eine zusätzliche Traversenkonstruktion erforderlich.

US-A-5 222 805 offenbart einen Kronleuchter mit einem Stab und Ringen, Speichen und lösbar angeordnete Zierelemente bzw. Schmuckkörper. Dabei weisen die Ringe mehrere Öffnungen auf und die Zierelemente bzw. Schmuckkörper sind lösbar in diesen Öffnungen aufgenommen. Die Speichen sind mit einer am Stab angeordneten Platte mittels Formschluss lösbar verbunden.

US-A-1 059 678 offenbart einen Taschenhalter mit einem Stab, welcher in einem Hohlkörper in Achsrichtung einstellbar angeordnet ist. An einem Ende des Stabes ist ein Rad angeordnet, welches radiale Speichen aufweist. Am freien Ende weisen die Speichen in Umfangsrichtung verlaufende Nägel auf, so dass an diesen die Taschen sicher angebracht werden können.

WO-A-97 23407 offenbart eine Kupplungseinrichtung für Ketten, welche einen Verankerungskörper mit einer Mittelstange und ein endseitig an dieser Mittelstange angeordnetes, oberes Auge umfasst. Das Auge ist zur Aufnahme des Verankerungskörpers an einem Lasthaken oder dergleichen vorgesehen. Der Verankerungskörper umfasst wenigstens zwei Verankerungsvorsprünge zwecks Aufnahme je eines Endgliedes einer jeweils verbundenen Lastkette mittels Bolzen aufzunehmen. Weiterhin umfasst der Verankerungskörper Kupplungsvorsprünge zwecks Abstützung einzelner Kettenglieder.

US-A-2 700 568 offenbart eine Aufhängevorrichtung an der ein Lastanschlagmittel lösbar fixiert werden kann. Die Vorrichtung umfasst eine Platte mit einem zentrisch angeordneten Bolzen, der nach unten in einem Haken endet und nach oben mit einem Ring verbunden ist. An der Plattenoberseite ist eine Verdickung vorgesehen und an dieser ist der Ring angeordnet ist. Der Bolzen durchdringt zentrisch die Platte, welche mit Verstärkungsrippen ausgebildet ist. Weiterhin sind zwischen den Verstärkungsrippen zum Kräfteausgleich Lamellen vorgesehen.

Der Erfindung liegt die Aufgabe zu Grunde eine Aufhängevorrichtung eingangs genannter Art zu schaffen, die umfangsseitig und senkrecht mehrere Freiheitsgrade aufweist zum Anordnen von Lastanschlagmitteln, universeller einsetzbar ist und einen einfachen Aufbau aufweist.

Gelöst wird die Aufgabe durch die jeweiligen Ausbildungsmerkmale von Anspruch 1 und 19. Weiterbildungen ergeben sich aus den Unteransprüchen.

Ein erster Vorteil ergibt sich daraus, dass die Aufhängevorrichtung umfangsseitig und senkrecht zum Umfang mehrere Freiheitsgrade aufweisen kann an denen Lastanschlagmittel lösbar anordenbar sind. Ausgehend von einem für eine Befestigung festgelegten Fixpunkt, bevorzugt an Rasterknotenpunkten, einer Tragwerkkonstruktion kann wenigstens ein, bevorzugt können mehrere Lastanschlagmittel in Umfangsrichtung und bei Bedarf wenigstens ein weiteres Lastanschlagmittel in der zur Umfangsrichtung Senkrechten, z. B. in Lotrichtung, lösbar an Anschlageinrichtungen angeordnet sein. Bevorzugt sind in Umfangsrichtung und/oder in der zur Umfangsrichtung Senkrechten mehrere Lastanschlagmittel, auch in verschiedenen Winkeln, anordenbar.

Als ein zweiter Vorteil kann aufgeführt werden, dass die Aufhängevorrichtung sich weiterhin für anzuschlagende Lasten eignet, deren Fixiermöglichkeiten nicht mit den Fixpunkten der Tragwerkskonstruktion für die Aufhängevorrichtung zusammentreffen. Zusätzliche Unterkonstruktionen, beispielsweise bisher verwendete Traversenkonstruktionen, können dabei entfallen.

Ein dritter Vorteil ist darin begründet, dass die Aufhängevorrichtung neben der anzuschlagenden Last mit zusätzlichen Einrichtungen kombiniert werden kann. In einer ersten Weiterbildung kann die Aufhängevorrichtung wenigstens eine elektrische Leitung, beispielsweise für eine Hallenbeleuchtung und/oder eine Lautsprecheranlage und/oder eine Kamera und/oder einen Rauchmelder, aufnehmen. In einer zweiten Weiterbildung kann die Aufhängevorrichtung wenigstens eine Leitung für ein Fluid in gasförmigem oder flüssigem Aggregatzustand, beispielsweise für eine Sprinkleranlage, aufnehmen. Dabei kann eine Aufhängevorrichtung auch mehrere Weiterbildungen in Kombination umfassen.

Als vierter Vorteil kann genannt werden, dass die Aufhängevorrichtung eine Verkleidung aufweisen kann.
In einer ersten Ausführung kann die Verkleidung über die wesentlichen Elemente der Aufhängevorrichtung verdeckt angeordnet sein und in einer zweiten Ausbildung kann die Verkleidung bewegbar sein und diese Elemente vorzugsweise zum Befestigen der Lastaufnahmemittel freilegen. Die erste Ausführung eignet sich insbesondere für Aufhängevorrichtungen, die an einer Tragwerkskonstruktion bevorzugt ständig angeordnet sind, jedoch momentan keine Lastanschlagmittel aufnehmen müssen. Bevorzugt ist die Verkleidung derart freilegbar, dass die Anschlageinrichtungen mit hinreichend Freiraum zugänglich sind zum Anschlagen der Lastaufnahmemittel.

Als fünfter Vorteil ist zu nennen, dass eine oder mehrere Aufhängevorrichtungen an den festgelegten Fixpunkten, bevorzugt an Rasterknotenpunkten, einer Tragwerkskonstruktion ständig verbleiben können, so dass der Montage- bzw. Demontageaufwand spürbar reduziert werden kann. Je nach Anforderung sind dann lediglich die Lastanschlagmittel an der jeweiligen Aufhängevorrichtung zu montieren bzw. zu demontieren. Die Aufhängevorrichtung oder mehrere Aufhängevorrichtungen können somit mit der Tragwerkskonstruktion eine Einheit bilden. Weiterhin können mehrere erfindungsgemäß ausgebildete Aufhängevorrichtungen an einer Tragwerkskonstruktion in Abständen zueinander angeordnet sein, welche zum lösbaren Fixieren einzelner oder mehrerer Lastanschlagmittel genutzt werden.

Die Erfindung soll nachfolgend an einem Ausführungsbeispiel näher erläutert werden. Dabei zeigen schematisch:
- Fig. 1: eine Aufhängevorrichtung mit zwei Anschlageinrichtungen und Lastanschlagmitteln,
- Fig. 2: die Aufhängevorrichtung mit den Anschlageinrichtungen,
- Fig. 3: die Aufhängevorrichtung mit speziellen Stegen,
- Fig. 4a, b: Details der Stege,
- Fig. 5: weitere Details der Stege,
- Fig. 6a, b: ein Steg gem. Fig. 5 in Vorder- und Seitenansicht,
- Fig. 7a - c: Draufsichten auf die Anschlageinrichtung mit Stegen,
- Fig. 8a, b: die Aufhängevorrichtung mit Verkleidung,
- Fig. 9a - c: Draufsichten auf unmittelbar am Tragbolzen angeordnete Anschlageinrichtungen."
- Fig. 9d, e: unmittelbar am Tragbolzen angeordnete Anschlageinrichtungen (im Schnitt),
- Fig. 9f: eine Ausbildung des Tragbolzens,
- Fig. 9g: eine Aufhängevorrichtung mit mehreren Anschlageinrichtungen.

An einer Tragwerkskonstruktion 10, beispielsweise der Decke einer Messehalle, ist an wenigstens einem für eine Befestigung vorzugsweise statisch festgelegten Fixpunkt wenigstens eine Aufhängevorrichtung 1 bevorzugt lösbar fixiert. Die Aufhängevorrichtung 1 ist bevorzugt an einem Rasterknotenpunkt der Tragwerkskonstruktion 10 angeordnet (Fig. 1).

An der Tragwerkskonstruktion 10 ist zumindest ein Tragbolzen 4 angeordnet, der vorzugsweise lösbar an dieser fixiert ist. Konzentrisch zur Achse 5 des Tragbolzens 4 ist wenigstens eine erste Anschlageinrichtung 6 angeordnet. Zwischen dem Tragbolzen 4 und der ersten Anschlageinrichtung 6 sind - bezogen auf die Achse 5 - wenigstens zwei (bevorzugt mehrere) radial verlaufende, den Tragbolzen 4 mit der ersten Anschlageinrichtung 6 verbindende Stege 7 angeordnet und zwischen zwei benachbarten Stegen 7 ist jeweils ein Durchbruch 17 als Freiraum für Lastanschlagmittel 2 vorhanden.

Der Tragbolzen 4 ist an einer seiner Seitenflächen (in Fig. 1 der einen Stirnfläche) mit der Tragwerkskonstruktion 10 bevorzugt lösbar verbunden. Bevorzugt ist eine Stirnseite, alternativ eine Längsseite, des Tragbolzens 4 mit der Tragwerkskonstruktion 10 verbunden.

Alternativ kann eine Anschlageinrichtung 14, nachstehend als dritte Anschlageinrichtung 14 bezeichnet, unmittelbar am Tragbolzen 4 angeordnet sein und konzentrisch zur Achse 5 des Tragbolzens 4 wenigstens einen angeordneten Durchbruch 17, bevorzugt mehrere Durchbrüche 17, aufweisen. Bevorzugt ist die Anschlageinrichtung 14 in dieser Ausbildung plattenförmig ausgeführt und in dieser Platte ist wenigstens ein Durchbruch 17 bzw. sind die Durchbrüche 17 angeordnet. Alternativ kann die Anschlageinrichtung 14 mehrere unmittelbar am Tragbolzen 4 angeordnete Platten mit Durchbrüchen 17 umfassen. Die Anschlageinrichtung 14 kann einzeln oder mehrfach - bezogen auf die Achse 5 - in Umfangsrichtung mit radialer Erstreckung (Fig. 9a, 9b) angeordnet sein. Alternativ kann wenigstens eine Anschlageinrichtung 14 parallel zur Achse 5 am Tragbolzen 4 angeordnet sein. In Fig. 9c - e sind mehrere derartige Anschlageinrichtungen 14 angeordnet. So zeigt Fig. 9c sechs Anschlageinrichtungen 14, jeweils um 60° zur Achse 5 versetzt, angeordnet.

In einer weiteren Ausführung kann der Tragbolzen 4 mit einer Basisplatte 3 fest verbunden sein und die Basisplatte 3 ist mit der Tragwerkskonstruktion 10 vorzugsweise lösbar verbunden. Beispielsweise kann die Basisplatte 3 mittels Schraubverbindungen mit der Tragwerkskonstruktion 10 lösbar verbunden sein.

Die Aufhängevorrichtung 1 ist für wenigstens ein, vorzugsweise für mehrere Lastanschlagmittel 2, insbesondere Ketten, Seile, Koppelstangen etc. mit entsprechenden Verbindungsmitteln, wie Schäkel, Karabinerhaken etc., ausgelegt. Der Tragbolzen 4 ist bevorzugt an der Basisplatte 3 endseitig an einer Seitenfläche fest angeordnet. Dieser Tragbolzen 4 ist an der Seitenfläche bevorzugt stoffschlüssig, beispielsweise durch wenigstens eine Schweißverbindung, mit der Basisplatte 3 verbunden.

Konzentrisch zur Achse 5 (Längsachse) des Tragbolzens 4 ist wenigstens die eine erste Anschlageinrichtung 6 im Abstand zur Basisplatte 3 angeordnet (Fig. 2).

Dabei können in einer ersten Ausbildung zwischen dem Tragbolzen 4 und der ersten Anschlageinrichtung 6 die radial verlaufenden, den Tragbolzen 4 mit der Anschlageinrichtung 6 verbindende Stege 7 angeordnet sein. Die Aufhängevorrichtung 1 umfasst zwischen den in einem Abstand angeordneten, benachbarten Stegen 7 als Freiräume die Durchbrüche 17.

In einer zweiten Ausbildung kann unmittelbar an dem Tragbolzen 4 konzentrisch zu dessen Achse 5 wenigstens die eine dritte Anschlageinrichtung 14 angeordnet sein. Diese Anschlageinrichtung 14 besteht aus einem geschlossenen, annähernd plattenförmigen Material (Vollmaterial) und weist in dem Material Durchbrüche 17, beispielsweise Bohrungen, Langlöcher, Öffnungen etc., auf (Fig. 9a - e). Die Stege 7 gemäß der ersten Ausbildung sind hierbei hinfällig. Die Durchbrüche 17 dienen der Aufnahme der Lastanschlagschlagmittel 2, speziell deren vorzugsweise endseitig angeordneten Verbindungsmittel, wie beispielsweise Schäkel 19 mit Splint oder Verschraubung 20 oder Sicherheitshaken, beispielsweise Schnapphaken.

In einem Abstand zur ersten Anschlageinrichtung 6 kann in Richtung der Achse 5 des Tragbolzens 4 zumindest eine zweite Anschlageinrichtung 8 angeordnet sein (bei Bedarf weitere derartige Anschlageinrichtungen). Diese zweite Anschlageinrichtung 8 kann analog zur ersten Anschlageinrichtung 6 mehrere Stege 7 und Durchbrüche 17, d. h. zwischen dem Tragbolzen 4 und der zweiten Anschlageinrichtung 8 radial verlaufende, den Tragbolzen 4 mit der Anschlageinrichtung 8 verbindende Stege 7 aufweisen. D.h. wenigstens zwei radial verlaufende, den Tragbolzen 4 mit der zweiten Anschlageinrichtung 8 verbindende Stege 7 sind angeordnet und zwischen zwei benachbarten Stegen 7 ist jeweils ein Durchbruch 17 vorhanden.

Alternativ kann an Stelle der zweiten Anschlageinrichtung 8 (oder ersten Anschlageinrichtung 6) mit Stegen 7 eine in Form der dritten Anschlageinrichtung 14 entsprechende Anschlageinrichtung aus einem annähernd plattenförmigen Material mit wenigstens einem Durchbruch 17 (ohne Stege 7) unmittelbar am Tragbolzen 4 angeordnet sein. Vorzugsweise können zur Achse 5 des Tragbolzens 4 konzentrisch mehrere Durchbrüche 17 angeordnet sein.

Die Aufhängevorrichtung 1 ist somit nicht auf die Kombination der ersten und zweiten Anschlageinrichtungen 6, 8, beschränkt. Vielmehr können die ersten oder zweiten Anschlageinrichtungen 14 mit wenigstens einer der dritten Anschlageinrichtung 14 kombiniert sein. Je nach Dimensionierung des Tragbolzens 4 sind eine Vielzahl von Kombinationen der Anschlageinrichtungen 6, 8, 14 - mit Bezug zur Achse 5 - in radialer Erstreckung und/oder paralleler Erstreckung realisierbar.

Die wenigstens eine Anschlageinrichtung 6, 8, 14 ist bevorzugt kreisförmig oder ellipsenförmig oder polygonförmig konzentrisch zur Achse 5 des Tragbolzens 4 angeordnet. Bevorzugt ist der jeweilige Tragbolzen 4 aus einem Vollmaterial oder einem Hohlmaterial (hülsenförmig) gebildet. Bei letzterer Ausbildung ist ein freies Ende 21 des Tragbolzens 4 vorzugsweise mit einem Deckel verschlossen. Eine Außenkontur 16 des Tragbolzens 4 ist vorzugsweise kreisförmig oder ellipsenförmig oder polygonförmig ausgebildet. Die kreisförmige oder ellipsenförmige oder polygonförmige Ausbildung der jeweiligen Anschlageinrichtung 6, 8, alternativ 14 konzentrisch zur Achse 5 des Tragbolzens 4 kann je nach Festlegung der Außenkontur 16 entsprechend ausgelegt sein. So sind beispielsweise sämtliche Ableitungen der o. g. Ausbildungen, beispielsweise in Form eines Kreissektors oder eines Kreissegments, realisierbar. Dadurch ist die Aufhängevorrichtung 1 nicht auf eine - bezogen auf die Achse 5 - 360° Erstreckung der Anschlageinrichtungen 6, 8, 14 beschränkt. Vielmehr kann die Aufhängevorrichtung 1 den baulichen Gegebenheiten der Tragwerkskonstruktion angepasst sein, so dass eine derartige Aufhängevorrichtung 1 beispielsweise in eine 90° oder 270°-Ecklösung einer Tragwerkskonstruktion 10 eingepasst sein kann.

In einer weiteren Ausbildung kann die jeweilige Anschlageinrichtung 6 und/oder 8 Stege 7 mit einer Aussparung 9 aufweisen. In den Aussparungen 9 sind bevorzugt die jeweiligen Anschlageinrichtungen 6 und/oder 8 abgestützt. Beispielsweise können die Anschlageinrichtungen 6, 8 ringförmig, ellipsenförmig oder polygonförmig in den Aussparungen 9 abgestützt sein. Bevorzugt sind die Anschlageinrichtungen 6, 8 mit den Stegen 7 im Bereich der Aussparungen 9 stoffschlüssig, beispielsweise durch Schweißverbindungen oder Klebeverbindungen, verbunden (Fig. 3; 5).

In einer weiteren Ausbildung können die Stege 7 zusätzlich Bohrungen 18 (Durchgangsöffnungen; Gewindebohrungen, Sacklochbohrungen) aufweisen, um Lastanschlagmittel 2 bzw. speziell deren Verbindungsmittel aufzunehmen. Beispielsweise kann ein Schäkel 19 mittels einer Verschraubung 20 in der Durchgangsöffnung 18 aufgenommen sein (Fig. 5; 6a, b).
Der Schäkel 19 ist dann mit dem nicht gezeigten Lastanschlagmittel 2 verbunden.

Jeder Steg 7 der ersten Anschlageinrichtung 6 weist eine erste Längserstreckung 11 auf und jeder Steg 7 der zweiten Anschlageinrichtung 8 weist bevorzugt eine zur ersten Längserstreckung 11 abweichende, zweite Längserstreckung 12 auf (Fig. 4a, b). Alternativ können die Längserstreckungen 11, 12 bei jeder Anschlageinrichtung 6, 8 gleich sein.
In einer weiteren Ausbildung kann in Richtung der Achse 5 jeder Steg 7 der ersten Anschlageinrichtung 6 zum jeweils benachbarten Steg 7 der zweiten Anschlageinrichtung 8 aus der Flucht angeordnet sein, d. h. die Stege sind in Draufsicht nicht deckungsgleich angeordnet (Fig. 7c). Alternativ können die Stege 7 der Anschlageinrichtungen 6, 8 auch deckungsgleich in der Flucht angeordnet sein. Jeder Steg 7 der ersten Anschlageinrichtung 6 kann zum jeweils in einem Abstand benachbarten Steg 7 der zweiten Anschlageinrichtung 8 in Richtung der Achse 5 in der Flucht oder aus der Flucht versetzt angeordnet sein. Bei letzterer Ausbildung mit versetzt angeordneten Stegen 7 kann der so gewonnene Freiraum optimal für die Lastanschlagmittel 2 genutzt werden.

Die Aufhängevorrichtung 1 ist nicht auf die beschriebenen Anschlageinrichtungen 6, 8 beschränkt. Beispielsweise können dritte und weitere Anschlageinrichtungen bei entsprechender Ausbildung des Tragbolzens 4 in Richtung der Achse 5 in Abständen am Tragbolzen 4 angeordnet sein. Darüber hinaus kann am freien Ende 21 des Tragbolzens 4 wenigstens ein Anhängemittel, beispielsweise eine Anhängeöse oder eine weitere Anschlageinrichtung mit Durchbrüchen 17, angeordnet sein.

In Richtung der Achse 5 des Tragbolzens 4 kann konzentrisch zu der oder den auf den Stegen 7 angeordneten Anschlageinrichtungen 6, 8 oder der Anschlageinrichtung 14 (ohne Stege 7) eine die Anschlageinrichtungen 6, 8, 14 umhüllende Verkleidung 13 angeordnet sein. Beispielsweise kann an der Basisplatte 3 eine Verkleidung 13 befestigt sein. Diese Verkleidung 13 ist in Richtung der Achse 5 des Tragbolzens 4 je nach Anzahl der Anschlagvorrichtungen 6, 8, 14 konzentrisch zu den Anschlageinrichtungen 6, 8, 14 ausgebildet. Dadurch kann die Aufhängevorrichtung 1 bei Bedarf im Wesentlichen verkleidet werden. In einer ersten Ausführung sind die wesentlichen Elemente der Aufhängevorrichtung 1 verdeckt und in einer zweiten Ausbildung sind diese Elemente vorzugsweise für das Befestigen der Lastaufnahmemittel 2 freiliegend.
Bevorzugt ist dabei die Verkleidung 13 teleskopförmig entlang der Achse 5 bewegbar, d.h. zusammenschiebbar oder ausziehbar ausgebildet (Fig. 8a, b, Doppelpfeil). Bevorzugt kann die Verkleidung 13 von der Tragwerkskonstruktion 10 abgewandt in ihrer Lage veränderbar sein. Bevorzugt ist die Verkleidung 13 derart ausgebildet, dass Anschlageinrichtungen 6, 8, 14 zumindest teilweise frei gelegt werden können zum Anschlagen von Lastanschlagmitteln 2. Die weiteren Teile der Aufhängevorrichtung 1 können verdeckt sein.

In einer weiteren Ausbildung kann der Tragbolzen 4 zumindest einen in Richtung der Achse 5 verlaufenden Hohlraum 15 aufweisen. Ein Hohlraum 15 kann bereits bei Ausbildung des Tragbolzens 4 als Innenraum einer Hülse vorliegen oder als wenigstens eine Bohrung in das Material des Tragbolzens 4 eingebracht sein. Bevorzugt ist in einem derartigen Hohlraum 15 wenigstens eine Versorgungsleitung angeordnet. Der Hohlraum 15 kann zusätzlich in einem Winkel zur Achse 5 angeordnet sein und in die Außenkontur 16 des Tragbolzens 4 übergehen (Fig. 9d, e). So kann die Aufhängevorrichtung 1 insbesondere im Hohlraum 15 wenigstens eine elektrische Leitung, beispielsweise für eine Hallenbeleuchtung und/oder eine Lautsprecheranlage und/oder eine Kamera und/oder einen Rauchmelder, aufnehmen. In einer zweiten Weiterbildung kann die Aufhängevorrichtung 1 insbesondere im Hohlraum 15 wenigstens eine Leitung für ein Fluid, beispielsweise für eine Sprinkleranlage, aufnehmen. Dabei kann eine Aufhängevorrichtung 1 auch mehrere Weiterbildungen in Kombination umfassen.

Die Wirkungsweise der Aufhängevorrichtung 1 ist wie folgt. Nachdem die wenigstens eine Aufhängevorrichtung 1 an der Tragwerkskonstruktion 10 fixiert ist, werden die Lastanschlagmittel 2 an den jeweiligen Anschlageinrichtungen 6, 8 (oder weiteren) angebracht. Beispielsweise werden dazu Schäkel 19, die mit den Lastanschlagmitteln 2 in Funktionsverbindung sind in den Durchbrüchen 17 positioniert und mit der jeweiligen Anschlageinrichtung 6, 8, 14 lösbar verbunden. Beispielsweise bei einer kreisförmigen der jeweiligen Anschlageinrichtung 6, 8 mit einer ringsförmigen Ausbildung umgreift der Schäkel 19 den Ring der Anschlageinrichtung 6, 8 im Bereich eines Durchbruchs 17 (Fig. 1, 7a, b). Bei einer Anschlageinrichtung 14 mit einer annähernd plattenförmigen Ausbildung gem. Fig. 9a -e umgreift der Schäkel 19 den Außenrand des Vollmaterials im Bereich eines Durchbruchs 17 (nicht gezeigt).

Die Aufhängevorrichtung 1 ist nicht auf die beschriebenen Ausführungen beschränkt. Vielmehr kann in einfacher Ausbildung an der Tragwerkskonstruktion 10 eine Basisplatte 3 angeordnet sein. An der Basisplatte 3 ist wenigstens eine Anschlageinrichtung 14 angeordnet und zwischen der Basisplatte 3 und jeder Anschlageinrichtung 14 ist wenigstens ein Durchbruch 17 vorhanden oder die Anschlageinrichtung 14 weist selbst mehrere Durchbrüche17 auf. Eine Ausbildung zeigt Fig. 9g auf. Hierbei sind die Anschlageinrichtungen 14 kreis- oder ellipsenförmig oder polygonförmig gekrümmt und weisen zwischen der Krümmung und der Basisplatte 3 den Durchbruch 17 zum Fixieren der Lastanschlagmittel 2 auf. Fig. 9e zeigt optional zusätzlich einen bekannten Tragbolzen 4 mit den zugehörigen Anschlageinrichtungen 6, 8, bei Bedarf auch Anschlageinrichtungen 14 mit paralleler Erstreckung zur Achse 5.

Eine weitere Ausbildung zeigt Fig. 9f, wonach ein Tragbolzen 4 an seiner Außenkontur 16 umfangsseitig wenigstens eine Bohrung 18 aufweist. Die Bohrung 18 kann beispielsweise als Gewindebohrung ausgelegt sein und in diese Bohrung 18 kann eine Verschraubung 20 lösbar fixiert sein. Die Verschraubung 20 kann eine Bohrung tragen zum lösbaren Fixieren von beispielsweise leichteren Lastaufnahmemitteln 2. An diesem Tragbolzen 4 kann optional wenigstens eine der Anschlageinrichtungen 6, 8, 14 angeordnet sein.

### Bezugszeichenliste

- 1: - Aufhängevorrichtung
- 2: - Lastanschlagmittel
- 3: - Basisplatte
- 4: - Tragbolzen
- 5: - Achse (Tragbolzen)
- 6: - erste Anschlageinrichtung
- 7: - Steg
- 8: - zweite Anschlageinrichtung
- 9: - Aussparung
- 10: - Tragwerkskonstruktion
- 11: - erste Längserstreckung
- 12: - zweite Längserstreckung
- 13: - Verkleidung
- 14: - dritte Anschlageinrichtung
- 15: - Hohlraum
- 16: - Außenkontur
- 17: - Durchbruch
- 18: - Bohrung
- 19: - Schäkel
- 20: - Verschraubung
- 21: - freies Ende
- 22: - Anhängemittel (Anhängeöse etc.)

## Patentansprüche

1. Aufhängevorrichtung für ein lösbar fixiertes Lastanschlagmittel, wobei die Aufhängevorrichtung an einer Tragwerkskonstruktion (10) fixierbar ist, einen Tragbolzen (4) aufweist und konzentrisch zur Achse (5) des Tragbolzens (4) wenigstens eine Anschlageinrichtung (6; 8) angeordnet ist,
**dadurch gekennzeichnet,**
**dass** der Tragbolzen (4) an der Tragwerkskonstruktion (10) angeordnet werden kann,und
**dass** zwischen dem Tragbolzen (4) und der wenigstens einen Anschlageinrichtung (6; 8) wenigstens zwei radial verlaufende, den Tragbolzen (4) mit der wenigstens einen Anschlageinrichtung (6) verbindende Stege (7) angeordnet sind, zwischen zwei benachbarten Stegen (7) jeweils ein Durchbruch (17) vorhanden ist und das Lastanschlagmittel (2) an der wenigstens einen Anschlageinrichtung (6; 8) anbringbar ist.

2. Aufhängevorrichtung nach Anspruch 1,
**dadurch gekennzeichnet,**
**dass** der Tragbolzen (4) an einer Seitenfläche mit der Tragwerkskonstruktion (10) verbunden werden kann.

3. Aufhängevorrichtung nach Anspruch 1 und 2,
**dadurch gekennzeichnet,**
**dass** der Tragbolzen (4) mit einer Basisplatte (3) fest verbunden und die Basisplatte (3) mit der Tragwerkskonstruktion (10) lösbar verbunden werden kann.

4. Aufhängevorrichtung nach Anspruch 3,
**dadurch gekennzeichnet,**
**dass** die Basisplatte (3) an der Tragwerkskonstruktion (10) angeordnet sein kann,
**dass** an der Basisplatte (3) wenigstens eine Anschlageinrichtung (6, 8) angeordnet ist und
**dass** zwischen der Basisplatte (3) und jeder Anschlageinrichtung (6, 8) wenigstens ein Durchbruch (17) vorhanden ist.

5. Aufhängevorrichtung nach Anspruch 1,
**dadurch gekennzeichnet,**
**dass** eine Außenkontur (16) des Tragbolzens (4) kreisförmig oder ellipsenförmig oder polygonförmig ausgebildet ist.

6. Aufhängevorrichtung nach Anspruch 1,
**dadurch gekennzeichnet,**
**dass** in einem Abstand zur ersten Anschlageinrichtung (6) in Richtung der Achse (5) des Tragbolzens (4) zumindest eine zweite Anschlageinrichtung (8) angeordnet ist und zwischen dem Tragbolzen (4) und der zweiten Anschlageinrichtung (8) wenigstens zwei radial verlaufende, den Tragbolzen (4) mit der zweiten Anschlageinrichtung (8) verbindende Stege (7) angeordnet sind und zwischen zwei benachbarten Stegen (7) jeweils ein Durchbruch (17) vorhanden ist,
oder
die zweite Anschlageinrichtung (8) unmittelbar am Tragbolzen (4) angeordnet ist und konzentrisch zur Achse (5) des Tragbolzens (4) wenigstens einen angeordneten Durchbruch (17) aufweist.

7. Aufhängevorrichtung nach wenigstens Anspruch 1,
**dadurch gekennzeichnet,**
**dass** die wenigstens eine Anschlageinrichtung (6, 8) kreisförmig oder ellipsenförmig oder polygonförmig konzentrisch zur Achse (5) des Tragbolzens (4) angeordnet ist.

8. Aufhängevorrichtung nach wenigstens Anspruch 1,
**dadurch gekennzeichnet,**
**dass** die Stege (7) eine Aussparung (9) aufweisen, in der die jeweilige Anschlageinrichtung (6, 8) abgestützt ist.

9. Aufhängevorrichtung nach wenigstens Anspruch 1 und 6,
**dadurch gekennzeichnet,**
**dass** jeder Steg (7) der ersten Anschlageinrichtung (6) eine erste Längserstreckung (11) aufweist und dass jeder Steg (7) der zweiten Anschlageinrichtung (8) eine zur ersten Längserstreckung (11) abweichende, zweite Längserstreckung (12) aufweist.

10. Aufhängevorrichtung nach wenigstens Anspruch 1 und 6,
**dadurch gekennzeichnet,**
**dass** jeder Steg (7) der ersten Anschlageinrichtung (6) zum jeweils in einem Abstand benachbarten Steg (7) der zweiten Anschlageinrichtung (8) in Richtung der Achse (5) aus der Flucht angeordnet ist.

11. Aufhängevorrichtung nach Anspruch 1 oder 1 und 6,
**dadurch gekennzeichnet,**
**dass** in Richtung der Achse (5) des Tragbolzens (4) konzentrisch zu der oder den an den Stegen (7) angeordneten Anschlageinrichtungen (6, 8) eine Verkleidung (13) angeordnet ist.

12. Aufhängevorrichtung nach Anspruch 11,
**dadurch gekennzeichnet,**
**dass** die Verkleidung (13) teleskopähnlich zusammenschiebbar oder ausziehbar ist.

13. Aufhängevorrichtung nach Anspruch 11,
**dadurch gekennzeichnet,**
**dass** die Verkleidung (13) von der Tragwerkskonstruktion (10) abgewandt in ihrer Lage veränderbar ist.

14. Aufhängevorrichtung nach wenigstens Anspruch 1,
**dadurch gekennzeichnet,**
**dass** an einer freien Seitenfläche des Tragbolzen (4) wenigstens eine Anhängeöse (14) angeordnet ist.

15. Aufhängevorrichtung nach wenigstens Anspruch 1,
**dadurch gekennzeichnet,**
**dass** der Tragbolzen (4) zumindest einen in Richtung der Achse (5) verlaufenden Hohlraum (15) aufweist und in diesem wenigstens eine Versorgungsleitung angeordnet ist.

16. Aufhängevorrichtung nach wenigstens Anspruch 1 und 15,
**dadurch gekennzeichnet,**
**dass** der Hohlraum (15) zusätzlich in einem Winkel zur Achse (5) angeordnet ist und in die Außenkontur (16) des Tragbolzens (4) übergeht.

17. Aufhängevorrichtung nach wenigstens Anspruch 15,
**dadurch gekennzeichnet,**
**dass** in dem Hohlraum (15) wenigstens eine Versorgungsleitung angeordnet ist.

18. Aufhängevorrichtung nach wenigstens Anspruch 1,
**dadurch gekennzeichnet,**
**dass** die Aufhängevorrichtung (1) an einem Rasterknotenpunkt der Tragwerkskonstruktion (10) angeordnet werden kann.

19. Aufhängevorrichtung für ein lösbar fixiertes Lastanschlagmittel, wobei die Aufhängevorrichtung an einer Tragwerkskonstruktion (10) fixierbar ist, einen Tragbolzen (4) aufweist und konzentrisch zur Achse (5) des Tragbolzens (4) wenigstens eine Anschlageinrichtung (14) angeordnet ist,
**dadurch gekennzeichnet,**
**dass** der Tragbolzen (4) an der Tragwerkskonstruktion (10) angeordnet werden kann,
**dass** zumindest die eine Anschlageinrichtung (14) unmittelbar am Tragbolzen (4) angeordnet ist, konzentrisch zur Achse (5) des Tragbolzens (4) wenigstens einen angeordneten Durchbruch (17) aufweist und das Lastanschlagmittel (2) an der Anschlageinrichtung (14) anbringbar ist.

## Claims

1. A suspending device for a releasably fixed load pick-up means, wherein the suspending device can be fixed on a supporting structure (10) and features a carrying bolt (4), and wherein at least one suspension element (6; 8) is arranged concentric to the axis (5) of the carrying bolt (4),
**characterized in**
**that** the carrying bolt (4) can be arranged on the supporting structure (10), and in
**that** at least two radially extending webs (7) are arranged between the carrying bolt (4) and the at least one suspension element (6; 8) and connect the carrying bolt (4) to the at least one suspension element (6), wherein an opening (17) is respectively arranged between two adjacent webs (7) and the load pick-up means (2) can be attached to the at least one suspension element (6; 8).

2. The suspending device according to claim 1,
**characterized in that** the carrying bolt (4) can be connected to the supporting structure (10) on a lateral surface.

3. The suspending device according to claims 1 and 2,
**characterized in that** the carrying bolt (4) is rigidly connected to a base plate (3) and the base plate (3) can be releasably connected to the supporting structure (10).

4. The suspending device according to claim 3,
**characterized in**
**that** the base plate (3) can be arranged on the supporting structure (10), in
**that** at least one suspension element (6, 8) is arranged on the base plate (3), and in
**that** at least one opening (17) is arranged between the base plate (3) and each suspension element (6, 8).

5. The suspending device according to claim 1, **characterized in that** an outer contour (16) of the carrying bolt (4) is realized circular or ellipsoidal or polygonal.

6. The suspending device according to claim 1,
**characterized in**
**that** at least one second suspension element (8) is arranged at a distance from the first suspension element (6) in the direction of the axis (5) of the carrying bolt (4), and in that at least two radially extending webs (7) are arranged between the carrying bolt (4) and the second suspension element (8) and connect the carrying bolt (4) to the second suspension element (8), wherein an opening (17) is respectively arranged between two adjacent webs (7),
or
the second suspension element (8) is arranged directly on the carrying bolt (4) and features at least one opening (17) that is arranged concentric to the axis (5) of the carrying bolt (4).

7. The suspending device according to at least claim 1, **characterized in that** the at least one suspension element (6, 8) is arranged concentric to the axis (5) of the carrying bolt (4) in a circular or ellipsoidal or polygonal fashion

8. The suspending device according to at least claim 1, **characterized in that** the webs (7) feature a recess (9), in which the respective suspension element (6, 8) is supported.

9. The suspending device according to at least claims 1 and 6, **characterized in that** each web (7) of the first suspension element (6) has a first length (11), and **in that** each web (7) of the second suspension element (8) has a second length (12) that differs from the first length (11).

10. The suspending device according to at least claims 1 and 6, **characterized in that** each web (7) of the first suspension element (6) is offset relative to the respective adjacently spaced-apart web (7) of the second suspension element (8) in the direction of the axis (5).

11. The suspending device according to claim 1 or 1 and 6, **characterized in that** a covering (13) is arranged concentric to the suspension element or the suspension elements (6, 8) arranged on the webs (7) in the direction of the axis (5) of the carrying bolt (4).

12. The suspending device according to claim 11, **characterized in that** the covering (13) can be telescopically retracted or extended.

13. The suspending device according to claim 11, **characterized in that** the covering (13) is variable with respect to its position on the side facing away from the supporting structure (10).

14. The suspending device according to at least claim 1, **characterized in that** at least one suspension lug (14) is arranged on a free lateral surface of the carrying bolt (4).

15. The suspending device according to at least claim 1, **characterized in that** the carrying bolt (4) features at least one hollow space (15) extending in the direction of the axis (5), and **in that** at least one supply line is arranged in the hollow space.

16. The suspending device according to at least claims 1 and 15, **characterized in that** the hollow space (15) is furthermore arranged at an angle relative to the axis (5) and transforms into the outer contour (16) of the carrying bolt (4).

17. The suspending device according to at least claim 15, **characterized in that** at least one supply line is arranged in the hollow space (15).

18. The suspending device according to at least claim 1, **characterized in that** the suspending device (1) can be arranged on a grid junction point of the supporting structure (10).

19. A suspending device for a releasably fixed load pick-up means, wherein the suspending device can be fixed on a supporting structure (10) and features a carrying bolt (4), and wherein at least one suspension element (14) is arranged concentric to the axis (5) of the carrying bolt (4),
**characterized in**
**that** the carrying bolt (4) can be arranged on the supporting structure (10), and in
**that** at least the one suspension element (14) is arranged directly on the carrying bolt (4) and features at least one opening (17) that is arranged concentric to the axis (5) of the carrying bolt (4), wherein the load pick-up means (2) can be attached to the suspension element (14).

## Revendications

1. Moyen de suspension pour un moyen de prise de charge fixé amoviblement, dans lequel le moyen de suspension peut être fixé sur une construction d'ossature porteuse (10), présente un boulon porteur (4), et au moins un dispositif de prise (6, 8) est disposé de façon concentrique à l'axe (5) du boulon porteur (4),
**caractérisé en ce que**
le boulon porteur (4) peut être disposé sur la construction d'ossature porteuse (10), et
qu'au moins deux traverses (7) radiales reliant le boulon porteur (4) à l'au moins un dispositif de prise (6, 8) sont disposées entre le boulon porteur (4) et l'au moins un dispositif de prise (6, 8), un passage (17) respectif est présent entre deux traverses (7) voisines et le moyen de prise de charge (2) peut être posé sur l'au moins un dispositif de prise (6, 8).

2. Moyen de suspension selon la revendication 1,
**caractérisé en ce que** le boulon porteur (4) peut être relié à la construction d'ossature porteuse (10) par un côté.

3. Moyen de suspension selon les revendications 1 et 2,
**caractérisé en ce que** le boulon porteur (4) peut être relié fixement à une plaque de base (3) et la plaque de base (3) peut être reliée amoviblement à la construction d'ossature porteuse (10).

4. Moyen de suspension selon la revendication 3,
**caractérisé en ce que** la plaque de base (3) peut être disposée sur la construction d'ossature porteuse (10), qu'au moins un dispositif de prise (6, 8) peut être disposé sur la plaque de base (3) et
qu'au moins un passage (17) est présent entre la plaque de base (3) et chaque dispositif de prise (6, 8).

5. Moyen de suspension selon la revendication 1, **caractérisé en ce qu'**un contour extérieur (16) du boulon porteur (4) est circulaire ou elliptique ou polygonal.

6. Moyen de suspension selon la revendication 1,
**caractérisé en ce qu'**au moins un second dispositif de prise (8) est disposé à distance du premier dispositif de prise (6) en direction de l'axe (5) du boulon porteur (4), et au moins deux traverses (7) radiales reliant le boulon porteur (4) au second dispositif de prise (8) sont disposées entre le boulon porteur (4) et le second dispositif de prise (8), et un passage (17) respectif est présent entre deux traverses (7) voisines,
ou
le second dispositif de prise (8) est disposé directement sur le boulon porteur (4) et présente au moins un passage (17) disposé de façon concentrique à l'axe (5) du boulon porteur (4).

7. Moyen de suspension selon au moins la revendication 1,
**caractérisé en ce que** l'au moins un dispositif de prise (6, 8) est disposé de façon circulaire ou elliptique ou polygonale de façon concentrique à l'axe (5) du boulon porteur (4).

8. Moyen de suspension selon au moins la revendication 1,
**caractérisé en ce que** les traverses (7) présentent un évidement (9) dans lequel le dispositif de prise (6, 8) respectif est appuyé.

9. Moyen de suspension selon au moins les revendications 1 et 6, **caractérisé en ce que** chaque traverse (7) du premier dispositif de prise (6) présente un premier prolongement longitudinal (11) et que chaque traverse (7) du second dispositif de prise (8) présente un second prolongement longitudinal (12) s'écartant du premier prolongement longitudinal (11).

10. Moyen de suspension selon au moins les revendications 1 et 6, **caractérisé en ce que** chaque traverse (7) du premier dispositif de prise (6) est disposée désalignée en direction de l'axe (5) par rapport à chaque traverse (7) voisine du second dispositif de prise (8) disposée à distance.

11. Moyen de suspension selon la revendication 1 ou les revendications 1 et 6, **caractérisé en ce qu'**un enveloppement (13) est disposé en direction de l'axe (5) du boulon porteur (4) de façon concentrique au(x) dispositif(s) de prise (6, 8) disposé(s) sur les traverses (7).

12. Moyen de suspension selon la revendication 11,
**caractérisé en ce que** l'enveloppement (13) peut être rentré ou sorti à la manière d'un télescope.

13. Moyen de suspension selon la revendication 11,
**caractérisé en ce que** la position de l'enveloppement (13) peut être modifiée en étant détourné de la construction d'ossature porteuse (10).

14. Moyen de suspension selon au moins la revendication 1, **caractérisé en ce qu'**au moins un oeillet de suspension (14) est disposé sur un côté libre du boulon porteur (4).

15. Moyen de suspension selon au moins la revendication 1,
**caractérisé en ce que** le boulon porteur (4) présente au moins une cavité (15) dans la direction de l'axe (5) et qu'au moins une ligne d'alimentation est disposée dans celle-ci.

16. Moyen de suspension selon au moins les revendications 1 et 15, **caractérisé en ce que** la cavité (15) est disposée en plus dans un angle par rapport à l'axe (5) et passe dans le contour extérieur du boulon porteur (4).

17. Moyen de suspension selon au moins la revendication 15, **caractérisé en ce qu'**au moins une ligne d'alimentation est disposée dans la cavité (15).

18. Moyen de suspension selon au moins la revendication 1,
**caractérisé en ce que** le dispositif de suspension (1) peut être disposé sur un point de jonction de maillage de la construction d'ossature porteuse (10).

19. Moyen de suspension pour un moyen de prise de charge fixé amoviblement, dans lequel le moyen de suspension peut être fixé sur une construction d'ossature porteuse (10), présente un boulon porteur (4), et au moins un dispositif de prise (14) est disposé de façon concentrique à l'axe (5) du boulon porteur (4),
**caractérisé en ce que**
le boulon porteur (4) peut être disposé sur la construction d'ossature porteuse (10), et
qu'au moins l'un dispositif de prise (14) est disposé directement sur le boulon porteur (4), présente au moins un passage (17) disposé de façon concentrique à l'axe (5) du boulon porteur (4) et le moyen de prise de charge (2) peut être posé sur le dispositif de prise (14).
